# EUROPÄISCHE PATENTSCHRIFT

(11) **EP 0 492 134 B1**
(45) Veröffentlichungstag und Bekanntmachung des Hinweises auf die Patenterteilung: **10.08.1994**
(21) Anmeldenummer: 91119799.4
(22) Anmeldetag: 21.11.1991
(51) Int. Cl.: B21B 29/00, B21B 31/20

(54) **Vorrichtung zum Ausbalancieren und vertikalen Biegen der Arbeitswalzen eines Quartowalzgerüstes**
Device for balancing and vertically bending working rolls of a four-high stand
Dispositif pour équilibrer et plier verticalement des cylindres de travail d'un cage quarto

(30) Priorität: 21.12.1990 DE 4041290
(43) Veröffentlichungstag der Anmeldung: 01.07.1992
(73) Patentinhaber: ACHENBACH BUSCHHÜTTEN GmbH, 57223 Kreuztal (DE)
(72) Erfinder: Barten, Axel, W-5900 Siegen-Sohlbach (DE); Moritz, Werner, W-5900 Siegen (DE)
(74) Vertreter: Pürckhauer, Rolf, Dipl.-Ing.

(56) Entgegenhaltungen:
- DE-A- 1 527 642
- DE-A- 1 936 769
- DE-A- 3 728 795
- DE-B- 1 289 811
- DE-C- 955 132
- JP-A-57 181 704
- JP-A-57 181 705

## Beschreibung

Die Erfindung betrifft eine Vorrichtung zum Ausbalancieren und vertikalen Biegen der Arbeitswalzen eines Quartowalzgerüstes, mit je zwei in den unteren Arbeitswalzeneinbaustücken eines Walzenständers symmetrisch zur Walzenachsenebene eingebauten, doppeltwirkenden hydraulischen Stellzylindern mit einem Stellkolben zum vertikalen Verstellen einer Kolbenstange, die bei Walzbetrieb über eine Kupplungsvorrichtung mit dem oberen Arbeitswalzeneinbaustück fest verbindbar ist.

Bei einer derartigen aus JP-A-57-181704 bekannten Walzenbiegevorrichtung ist die Kolbenstange der Stellzylinder durchgehend ausgebildet. Dies führt dazu, daß die Kolbenstange sowohl in der ausgefahrenen Betriebesstellung, in der die Kolbenstange über einen Hammerkopf mit dem oberen Walzeneinbaustück verriegelt ist, als auch in der eingefahrenen Ruhestellung, in der der Hammerkopf der Kolbenstange von dem oberen Walzeneinbaustück entriegelt ist, in das obere Einbaustück hineinragt. Infolgedessen können die Arbeitswalzen nur zusammen aus dem Walzgerüst ausgebaut werden, und erst nach dem Ausbau können die Walzen beispielsweise zum Austausch im Rahmen von Reparatur- und Wartungsarbeiten getrennt werden.

Ein weiterer Nachteil der bekannten Walzenbiegevorrichtung besteht darin, daß Relativbewegungen zwischen dem oberen und unteren Arbeitswalzeneinbaustück durch die Kolbenstange, die durch den Stellkolben des Stellzylinders nur in axialer Richtung verschiebbar ist, nicht ausgeglichen werden können. Dies hat zur Folge, daß bei der Übertragung der Stellkräfte auf die Walzeneinbaustücke aufgrund der an den Kolbenstangen der Stellkolben angreifenden großen Biegekräfte in den Stellzylindern zwischen dem Außenmantel der Stellkolben und dem Innenmantel der Stellzylinder hohe Flächenpressungen auftreten, die die Laufeigenschaften der Stellkolben ungünstig beeinflussen und zu Betriebsstörungen führen können.

Der Erfindung liegt die Aufgabe zugrunde, die gattungsgemäße Vorrichtung zum Ausbalancieren und vertikalen Biegen der Arbeitswalzen eines Quartowalzgerüstes im Hinblick auf die Laufeigenschaften der Stellzylinder durch die Eliminierung von Querkräften und einen schnelleren getrennten Ausbau der Arbeitswalzen zu verbessern.

Diese Aufgabe ist erfindungsgemäß gelöst durch die Ausbalancier- und Biegevorrichtung mit den Merkmalen des Patentanspruches 1.

Die Unteransprüche betreffen zweckmäßige Weiterbildungen der Ausbalancier- und Biegevorrichtung.

Die erfindungsgemäße Ausbalancier- und Biegevorrichtung zeichnet sich durch folgende Vorteile aus:
Die Ausübung der für die vertikale Biegung der Arbeitswalzen erforderlichen Stellkräfte durch die hydraulischen Stellzylinder erfolgt ausschließlich in Richtung der Zylinderachse, so daß die Laufeigenschaften der Stellkolben in den Zylindern nicht durch auftretende Flächenpressungen zwischen Kolben und Zylinderwand aufgrund von Querkräften beeinträchtigt werden. Die Möglichkeit, die Kolbenstangen der Stellzylinder vollkommen in eine Ruhestellung in die unteren Arbeitswalzenstücke einfahren zu können, sowie die lösbare Verbindung zwischen den Kolbenstangen der in den unteren Arbeitswalzeneinbaustücken eingebauten Stellzylinder und den oberen Arbeitswalzeneinbaustücken mittels einer bajonettverschlußartigen Kupplungsvorrichtung ermöglicht den schnellen getrennten Ausbau der Arbeitswalzen.

Die erfindungsgemäße Banlancier- und Biegevorrichtung für die Arbeitswalzen eines Quartowalzwerkes ist nachstehebnd anhand schematischer Zeichnungen erläutert. Es zeigt
- Fig. 1: eine Seitenansicht eines Walzenständers eines mit der Balancier- und Biegevorrichtung ausgerüsteten Quartowalzgerüstes mit einer Längsschnittdarstellung der Vorrichtung in Außerbetriebsstellung,
- Fig. 2: eine vergrößerte Längsschnittdarstellung des unteren und oberen Arbeitswalzeneinbaustücks im Bereich eines Stellzylinders und jeweils in vergrößerter Darstellung
- Fig. 3: einen Schnitt nach Linie III-III der Fig. 2,
- Fig. 4: einen Schnitt nach Linie IV-IV der Fig. 2 und
- Fig. 5: einen Schnitt nach Linie V-V der Fig. 4 durch die eingerückte Kupplungsvorrichtung.

Die beiden Walzenständer 2 des Quartowalzgerüstes 1 nach Fig. 1 weisen Fenster 3 zur Aufnahme eines unteren 4 und eines oberen Arbeitswalzeneinbaustücks 5 zur Lagerung der unteren 6 und der oberen Arbeitswalze 7 sowie zur Aufnahme eines unteren 8 und eines oberen Stützwalzeneinbaustücks 9 zur Lagerung der unteren 10 und der oberen Stützwalze 11 auf.

Das Quartowalzgerüst 1 ist mit einer Vorrichtung zum Ausbalancieren und vertikalen Biegen der beiden Arbeitswalzen 6, 7 ausgestattet, die mit je zwei in dem unteren Arbeitswalzeneinbaustück 4 der beiden Walzenständer 2 symmetrisch zur Walzenachsenebene 12-12 eingebauten, doppeltwirkenden, hydraulischen Stellzylindern 13 arbeitet. Die Stellzylinder 13 nehmen einen Stellkolben 14 auf zum Ausfahren einer in Ruhestellung 15′ befindlichen Kolbenstange 15 aus dem unteren Arbeitswalzeneinbaustück 4 und Einfahren des freien Endes 15a der Kolbenstange 15 in das obere Arbeitswalzeneinbaustück 5 bei Walzbetrieb und zum Einfahren der Kolbenstange 15 aus der Betriebsstellung 15˝ in die Ruhestellung 15′ in das untere Einbaustück 4 zum getrennten Ausbau der Arbeitswalzen 6, 7 bei einem erforderlichen Walzenwechsel. In der Betriebsstellung 15˝ der Kolbenstange 15 wird das freie Ende 15a derselben mittels einer Kupplungsvorrichtung 16 mit dem oberen Einbaustück 5 fest verbunden.

Der Innenraum der Stellzylinder 13 wird durch den Stellkolben 14 in eine obere 13a und eine untere Zylinderkammer 13b unterteilt, und die obere Zylinderkammer 13a ist an eine in den Zylinderdeckel 17 führende Zu- und Ableitung 18 für Drucköl und die untere Zylinderkammer 13b ist an eine am Zylinderboden 19 angebrachte Zu- und Ableitung 20 für Drucköl angeschlossen. Der Stellkolben 14 ist auf einem mit zwei Abflachungen versehenen Bolzen 21 verdrehsicher geführt, der zentrisch im Zylinderboden 19 sitzt.

In der Betriebsstellung 15˝ greift die Kolbenstange 15 mit einem an ihrem freien Ende 15a mittig angeordneten, konischen Zentrierzapfen 15b in eine entsprechende konische Ausnehmung 22b im unteren Ende 22a einer im oberen Einbaustück 5 gelenkig gelagerten, gegen axiale Verschiebung bei Zug- und Druckbeanspruchung gesicherten Welle 22.

Die Innenschale 23a des Gelenklagers 23 ist mittels einer Mutter 24 auf dem mit einem Gewindezapfen 22d versehenen oberen Ende 22c der Welle 22 und die Außenschale 23b des Lagers 23 ist mit einer Distanzhülse 25 und einem Einschraubstück 26 im oberen Arbeitswalzeneinbaustück 5 befestigt.

In eine Quernut 27 im Gewindezapfen 22d am oberen Wellenende 22c und entsprechende, gegenüberliegend angeordnete Nuten 25a, 25b in der zur Befestigung des Gelenklagers 23 dienenden Distanzhülse 25 ist eine Blattfeder 28 als elastische Verdrehsicherung für die Welle 22 eingebaut. Die Nut 27 im oberen Wellenende 22c ist leicht ballig ausgeführt, so daß sich die Blattfeder 28 etwas verstellen kann und dadurch ein exaktes Einkuppeln der Kupplungsvorrichtung 16 gewährleistet ist ( Fig. 3).

Die bajonettverschlußartige Kupplungsvorrichtung 16 zur Verbindung der aus dem unteren Einbaustück 4 in die Betriebsstellung 15˝ ausgefahrenen Kolbenstange 15 mit der Welle 22 im oberen Einbaustück 5 weist auf dem freien Ende 15a der Kolbenstange 15 mit einer bestimmten Teilung angeordnete Ringsegmente 29 mit einem Außengewinde 30 auf. Ferner besteht die Kupplungsvorrichtung 16 aus einer auf dem dem freien Ende 15a der Kolbenstange 15 gegenüberliegenden unteren Ende 22a der elastisch drehgesicherten Welle 22 drehbar angebrachten,axial festen,über das Wellenende 22a vorstehenden Kupplungshülse 31 mit auf der Innenseite mit der gleichen Teilung wie die Ringsegmente 29 der Kolbenstange 15 angeordneten Ringsegmenten 32 mit einem dem Außengewinde 30 der Ringsegmente 29 entsprechenden Innengewinde 33 sowie einem Drehantrieb für die Kupplungshülse 31 zum Ineingriffbringen und Lösen der Gewinde 30, 33 der Ringsegmente 29, 32 der Kolbenstange 15 und der Welle 22 (Fign. 4 und 5).

Der Drehantrieb der Kupplungshülse 31 ist als Zahnstangenantrieb ausgebildet, der eine durch einen Hydraulikzylinder 34 betätigte Zahnstange 35 aufweist, die mit einem Zahnkranz 36 in Eingriff steht, der fest auf der auf dem unteren Ende 22a der Welle 22 drehbar angeordneten in axialer Richtung unverschieblichen Kupplungshülse 31 sitzt (Fig. 4).

Durch Drehen der Kupplungshülse 31 mittels des Zahnstangenantriebs 34-36 gelangen die Gewinde 30, 33 der Ringsegmente 29, 32 der Kolbenstange 15 und der Kupplungshülse 31 in Eingriff, so daß die im unteren Arbeitswalzeneinbaustück 4 angeordnete Kolbenstange 15 und die im oberen Arbeitswalzeneinbaustück 5 gelagerte Welle 22 aufgrund der Steigung der Gewinde 30, 33 gegeneinander verspannt werden und damit eine kraft- und formschlüssige Verbindung von Kolbenstange 15 und Welle 22 zur Übertragung von Zug- und Druckkräften gewährleistet ist.

Die eingerückte Kupplungsvorrichtung 16 zur festen Verbindung der bei Walzbetrieb aus dem unteren Einbaustück 4 in die Betriebsstellung 15˝ ausgefahrenen Kolbenstange 15 mit der in dem oberen Einbaustück 5 gelenkig gelagerten Welle 22 wird durch den Hydraulikzylinder 34 verriegelt. Bei Einleitung von Drucköl über die Zuleitung 18 in die obere Zylinderkammer 13a und Entlastung der unteren Zylinderkammer 13b über die Ableitung 20 werden durch die Stellzylinder 13 in den unteren Arbeitswalzeneinbaustücken 4 der beiden Walzenständer 2 des Quartowalzgerüstes 1 die beiden Arbeitswalzeneinbaustück 4, 5 in den Walzenständern 2 aufeinander zubewegt, so daß die Arbeitswalzen 6, 7 einer konkaven Durchbiegung in vertikaler Richtung mit Bezug auf den Walzspalt 37 unterliegen. Bei Einleitung von Drucköl über die Zuleitung 20 in die untere Zylinderkammer 13b und Entlastung der oberen Zylinderkammer 13a über die Ableitung 18 werden die beiden Arbeitswalzeneinbaustücke 4, 5 in den Walzenständern 2 durch die Stellzylinder 13 voneinander wegbewegt, so daß eine konvexe Durchbiegung der Arbeitswalzen 6, 7 in vertikaler Richtung mit Bezug auf den Walzspalt 37 erreicht wird. Durch die gelenkige Lagerung der Wellen 22 zur Übertragung der durch die Stellzylinder 13 auf das obere Einbaustück 5 ausgeübten Zug- und Druckkräfte werden die Relativbewegungen zwischen unterem 4 und oberem Einbaustück 5 bei der vertikalen Biegung der Arbeitswalzen 6, 7 ausgeglichen, derart, daß die Stellkolben 14 der Stellzylinder 13 im unteren Einbaustück 4 und die zugehörigen Wellen 22 im oberen Einbaustück 5 bei der Walzenbiegung immer koaxial ausgerichtet sind und der Stellkolben 14 in den Stellzylindern 13 keinen Querkräften unterliegt, nicht verkantet und dadurch störungsfrei läuft.

## Patentansprüche

1. Vorrichtung zum Ausbalancieren und vertikalen Biegen der Arbeitswalzen (6, 7) eines Quartowalzgerüstes (1), mit je zwei in den unteren Arbeitswalzeneinbaustücken (4) eines Walzenständers (2) symmetrisch zur Walzenachsenebene (12-12) eingebauten, doppeltwirkenden hydraulischen Stellzylindern (13) mit einem Stellkolben (14) zum vertikalen Verstellen einer Kolbenstange (15), die bei Walzbetrieb über eine Kupplungsvorrichtung (16) mit dem oberen Arbeitswalzeneinbaustück (5) fest verbindbar ist, gekennzeichnet durch kurze, zum getrennten Ausbau der Arbeitswalzen (6, 7) in eine Ruhestellung (15′) vollkommen in die unteren Einbaustücke (5) einfahrbare Kolbenstangen (15) sowie in den oberen Einbaustücken (5) angeordnete Wellen (22), die mit ihrem oberen Ende (22c) in den Einbaustücken (5) gelenkig gelagert und gegenüber diesen gegen axiale Verschiebung bei Zug- und Druckbeanspruchung und gegen Verdrehen gesichert sind und die mittels der Kupplungsvorrichtung (16) mit den aus den unteren Einbaustücken (4) ausgefahrenen Kolbenstangen (15˝) fest verbindbar sind.

2. Vorrichtung nach Anspruch 1, gekennzeichnet durch eine bejonettverschlußartige Kupplungsvorrichtung (16) zur Verbindung der verdrehsicheren, in die Betriebsstellung (15˝) ausgefahrenen Kolbenstange (15) des in das untere Einbaustück (4) eingebauten Stellzylinders (13) mit der gelenkig gelagerten, gegen axiale Verschiebung bei Zug- und Druckbeanspruchung und gegen Verdrehen gesicherten Welle (22), wobei die Kupplungsvorrichtung (16) auf dem freien Ende (15a) der Kolbenstange (15) mit einer bestimmten Teilung angeordnete Ringsegmente (29) mit einem Außengewinde (30), eine auf dem unteren Ende (22a) der Welle (22) drehbar angebrachte, axial feste und über das Wellenende (22a) vorstehende Kupplungshülse 31 mit auf der Innenseite mit der gleichen Teilung wie die Ringsegmente (29) der Kolbenstange (15) angeordneten Ringsegmenten (32) mit einem dem Außengewinde (30) der Ringsegmente (29) entsprechenden Innengewinde (33) sowie einen Drehantrieb im oberen Arbeitswalzeneinbaustück (5) für die Kupplungshülse (31) zum Ineingriffbringen und Lösen der Gewinde (30, 33) der Ringsegmente (29, 32) der Kolbenstange (15) und der Welle (22) aufweist.

3. Vorrichtung nach Anspruch 1 und 2,gekennzeichnet durch einen Zahnstangenantrieb zum Einrücken und Lösen der Kupplungsvorrichtung (16) und Verriegeln derselben bei Walzbetrieb, wobei der Zahnstangenantrieb eine durch einen Hydraulikzylinder (34) betätigte Zahnstange (35) aufweist, die mit einem Zahnkranz (36) in Eingriff steht, der fest auf der auf dem unteren Ende (22a) der Welle (22) im oberen Einbaustück (5) drehbar angeordneten, in axialer Richtung unverschiebbaren Kupplungshülse (31) sitzt.

4. Vorrichtung nach einem der Ansprüche 1 bis 3, gekennzeichnet durch einen am freien Ende (15a) der Kolbenstange (15) der im unteren Einbaustück (4) eingebauten Stellzylinder (13) mittig angeordneten, konischen Zentrierzapfen (15b), der in der Betriebsstellung (15˝) der Kolbenstange (15) in eine entsprechende konische Ausnehmung (22b) im unteren Ende (22a) der im oberen Einbaustück (5) gelagerten Welle (22) eingreift.

5. Vorrichtung nach einem der Ansprüche 1 bis 4, gekennzeichnet durch eine elastische Verdrehsicherung der Welle (22) im oberen Arbeitswalzeneinbaustück (5).

## Claims

1. Device for balancing and vertically deflecting the work rolls (6, 7) of a four-high roll stand (1), each with two double-acting hydraulic servo cylinders (13) installed in the lower work roll chocks (4) of a roll housing (2) symmetrically to the plane of the roll axes (12-12), with a servo piston (14) for vertically displacing a piston rod (15) which during rolling can be rigidly connected by a coupling device (16) to the upper work roll chock (5), characterised by short piston rods (15) which can be retracted into an inoperative position (15′) completely in the lower chocks (5) for separate dismounting of the work rolls (6, 7), as well as shafts (22) which are arranged in the upper chocks (5) and which are pivotably mounted in the chocks (5) by their upper end (22c) and prevented from being displaced axially under tensile and compressive stress and from being rotated relative thereto and which can be rigidly connected by means of the coupling device (16) to the piston rods (15˝) extended from the lower chocks (4).

2. Device according to claim 1, characterised by a bayonet fastening-like coupling device (16) for connection of the non-rotatable piston rod (15) of the servo cylinder (13) installed in the lower chock (4), which piston rod (15) is extended into the operative position (15˝), to the pivotably mounted shaft (22) which is prevented from being displaced axially under tensile and compressive stress and from being rotated, wherein the coupling device (16) comprises, on the free end (15a) of the piston rod (15), ring segments (29) with an external thread (30) arranged with a given spacing, a coupling sleeve (31) which is rotatably mounted on the lower end (22a) of the shaft (22) and axially fixed and protrudes beyond the shaft end (22a), with ring segments (32) arranged on the inside with the same spacing as the ring segments (29) of the piston rod (15), with an internal thread (33) corresponding to the external thread (30) of the ring segments (29), and also a rotary drive in the upper work roll chock (5) for the coupling sleeve (31) for engagement and release of the threads (30, 33) of the ring segments (29, 32) of the piston rod (15) and shaft (22).

3. Device according to claims 1 and 2, characterised by a rack drive for engagement and release of the coupling device (16) and locking thereof during rolling, wherein the rack drive comprises a rack (35) which is operated by a hydraulic cylinder (34) and which meshes with a ring gear (36) rigidly mounted on the coupling sleeve (31) which is rotatably arranged on the lower end (22a) of the shaft (22) in the upper chock (5) and non-displaceable in the axial direction.

4. Device according to any of claims 1 to 3, characterised by a conical centring pin (15b) which is arranged centrally at the free end (15a) of the piston rod (15) of the servo cylinders (13) installed in the lower chock (4) and which in the operative position (15˝) of the piston rod (15) engages in a corresponding conical recess (22b) in the lower end (22a) of the shaft (22) mounted in the upper chock (5).

5. Device according to any of claims 1 to 4, characterised by an elastic means for preventing rotation of the shaft (22) in the upper work roll chock (5).

## Revendications

1. Dispositif d'équilibrage et de flexion verticale des cylindres de travail (6, 7) d'une cage (1) de laminoir quarto, comportant deux vérins hydrauliques de réglage (13) à double effet, montés chacun dans l'une des pièces de montage inférieures (4) des cylindres de laminoir des montants (2) du laminoir, symétriquement aux plans (12-12) des axes des cylindres, comportant un piston de réglage (14) destiné au réglage vertical d'une tige (15) de piston, qui, lors du fonctionnement du laminoir, peut être reliée rigidement à la pièce de montage supérieure (5) des cylindres de travail, caractérisé en ce qu'il comporte des tiges (15) de piston courtes, qui, pour le démontage séparé des cylindres de travail (6, 7), dans une position de repos (15′), peuvent pénétrer complètement dans les pièces de montage inférieures (5), ainsi que des arbres (22) qui sont montés dans les pièces de montage supérieures (5), qui sont articulés par leur extrémité supérieure (22c) dans les pièces de montage (5) et qui sont empêchés, lorsqu'ils sont sollicités en traction et en compression, de se déplacer axialement par rapport à celles-ci, ainsi que de tourner, et qui peuvent être reliés rigidement au moyen du dispositif d'accouplement (16) aux tiges (15˝) de piston sorties des pièces de montage inférieures (4).

2. Dispositif selon la revendication 1, caractérisé en ce qu'il comporte un dispositif d'accouplement (16) du genre monture à baïonnette pour relier la tige (15) de piston, empêchée de tourner et sortie en position de fonctionnement (15˝), du vérin de réglage (13) monté dans la pièce de montage inférieure (4), à l'arbre (22) monté articulé, empêché de se déplacer axialement lorsqu'il est soumis à des contraintes de traction et de compression et empêché de tourner, le dispositif d'accouplement (16), comportant des segments annulaires (29) dotés d'un filetage (30), disposés selon un pas déterminé, à l'extrémité libre de la tige (15) de piston, un manchon d'accouplement (31) monté de façon rotative à l'extrémité inférieure (22a) de l'arbre (22), fixe dans le sens axial, faisant saillie au-delà de l'extrémité (22a) de l'arbre et comportant du côté intérieur des segments circulaires (32) disposés avec le même pas que les segments annulaires (29) et un taraudage (33) correspondant au filetage (30) des segments annulaires (29), ainsi qu'un dispositif d'entraînement rotatif monté dans la pièce de montage supérieure (5) des cylindres de travail, affecté au manchon d'accouplement (31) et destiné à visser et de dévisser les filetages (30, 33) des segments annulaires (29, 32) de la tige (15) de piston et de l'arbre (22).

3. Dispositif selon les revendications 1 et 2, caractérisé en ce qu'il comporte un dispositif d'entraînement à crémaillère pour accoupler ou désaccoupler le dispositif d'accouplement (16) et pour le verrouiller au cours du fonctionnement du laminoir, le dispositif d'entraînement à crémaillère, comportant une crémaillère (35) actionnée par un vérin hydraulique (34) qui engrène avec une couronne dentée (36) montée sur le manchon d'accouplement (31) qui est monté tournant à l'extrémité inférieure (22a) de l'arbre (22) situé dans la pièce de montage supérieure (5), de façon à ne pas pouvoir être déplacé axialement.

4. Dispositif selon l'une des revendications 1 à 3, caractérisé en ce qu'il comporte un pion de centrage (15a) conique qui est disposé au centre de l'extrémité libre (15a) de la tige (15) de piston des vérins de réglage (13) incorporés dans la pièce de montage inférieure (4) et qui pénètre, lorsque la tige (15) de piston est en position de fonctionnement (15˝), dans un évidement conique (22b) correspondant à l'extrémité inférieure (22a) de l'arbre (22) monté dans la pièce de montage supérieure (5).

5. Dispositif selon l'une des revendications 1 à 4, caractérisé en ce qu'il comporte, dans la pièce de montage supérieure (5) des cylindres de travail, un élément élastique destiné à empêcher la rotation de l'arbre (22).
